# FASCICULE DE BREVET EUROPEEN

(11) **EP 1 667 298 B1**
(45) Date de publication et mention de la délivrance du brevet: **09.03.2016**
(21) Numéro de dépôt: 04292846.5
(22) Date de dépôt: 01.12.2004
(51) Int. Cl.: H02G 3/14, H01R 13/73

(54) **Socle de prise de courant**
Steckdose
Socket outlet

(43) Date de publication de la demande: 07.06.2006
(73) Titulaire: Alombard, 45750 Saint-Pryvé - Saint-Mesmin (FR)
(72) Inventeur: Lapouble, Serge, 45370 Dry (FR)
(74) Mandataire: Debay, Yves

(56) Documents cités:
- EP-A- 1 037 331
- DE-A1- 10 013 032
- DE-A1- 19 817 308
- FR-A- 2 703 842
- FR-A- 2 780 563

## Description

La présente invention concerne un socle de prise de courant et le procédé d'installation de ladite prise de courant sur une moulure ou un support.

Les socles de prise de courant comprennent en général deux trous et une broche reliée à la terre, les deux trous permettant d'accueillir chacun une broche d'une fiche à insérer dans le socle de prise de courant et la broche de terre s'insérant dans une alvéole de la fiche. Il est d'usage, pour installer un socle pour ce type de prises de courant, de positionner les deux trous selon un axe sensiblement horizontal, et la broche de terre au-dessus de cet axe, sensiblement le long de la médiatrice du segment situé entre les deux trous. Ce positionnement est dit "à 90°".

Un socle de prise de courant positionné à 90° peut être utilisé pour y insérer indifféremment une fiche dont la sortie de câble est axiale, c'est-à-dire dont la sortie de câble est parallèle aux broches de la fiche, ou une fiche, dite coudée, dont la sortie de câble est perpendiculaire aux broches de la fiche et orientée à l'opposé de l'alvéole de terre de la fiche accueillant la broche reliée à la terre.

Ainsi, le positionnement à 90° d'un socle de prise de courant présente l'avantage de pouvoir facilement dissimuler le long d'une plinthe le câble issu d'une fiche coudée insérée dans le socle.

On notera que, pour les fiches dont le câble sort axialement au corps de la fiche, la position de la broche de terre du socle n'a en théorie aucune importance, sauf que l'on ne peut savoir à l'avance quel type de fiche va être utilisé pour chaque socle de prise de courant.

Un inconvénient du positionnement à 90° est que, lorsqu'on installe plusieurs socles de prise de courant juxtaposés verticalement, il est difficile, voire impossible, d'insérer deux fiches coudées dans deux socles consécutifs, le câble de la fiche insérée dans le socle supérieur encombrant l'espace dédié à la fiche à insérer dans le socle de prise de courant situé juste en dessous. Ainsi, l'utilisateur peut être contraint de débrancher des appareils pour les raccorder sur d'autres socles afin de trouver une solution qui, parfois, conduit à laisser libre un des socles de prise de courant pour permettre l'enfichage correct de plusieurs fiches.

Il existe bien entendu des cas où une fiche à sortie axiale peut s'enficher dans le socle le plus haut et une fiche coudée s'enficher sans aucun problème dans le socle juste en dessous mais, dans la pratique, il est fréquent de rencontrer des situations ennuyeuses pour l'utilisateur.

Pour remédier à cet inconvénient, il est connu des socles de prise de courant tournés d'environ 45° par rapport à la position à 90°, de façon à permettre à deux fiches coudées insérées dans deux socles juxtaposés et positionnés verticalement l'un au-dessus de l'autre de s'insérer sans problème. Les câbles sortant des fiches coudées insérées dans deux socles juxtaposés sont ainsi disposés parallèlement les uns aux autres et parallèlement à un axe faisant un angle de 45° avec la verticale.

Un installateur a donc la possibilité d'installer des socles de prise de courant juxtaposés selon deux positions admises dans le métier : soit selon la position dite à 90°, soit selon la position dite à 45°. Ces socles étant à base carrée, l'installateur doit donc disposer des deux types de socles, dits à 90° et à 45°, pour satisfaire aux configurations de montage requises.
Dans l'art antérieur, il existe plusieurs type de socle de prises de courant permettant un montage simple et rapide du socle.
Le document FR 2 780 563 décrit un socle pour prise de courant comportant un système de fixation des pièces de l'appareil. Ce système de fixation permet une liaison des pièces pour, à la fois, une commercialisation sûre de l'appareil empêchant d'égarer une pièce et aussi pour faciliter le montage de l'appareil sans manipulation inutile. Cependant, cet appareil ne permet pas d'avoir une liberté assez grande quant au positionnement. Seul le positionnement à 90° est possible. En outre, une vis, qui peut être une gêne pour l'implantation des organes de contact, est utilisée pour la fixation du socle sur le support
Le document DE 100 13 032 A1 décrit un socle selon le préambule de la revendication 1 et un autre socle pour prise de courant permettant de fixer par cliquetage ou de changer la façade d'un socle sans avoir à démonter le puits du socle qui est visser au corps du socle. Ce type d'appareil électrique ne permet pas non plus un positionnement différent du positionnement à 90°.
Le document FR 2 703 842 divulgue un socle pour prise de courant dont la façade comporte également des moyens d'encliquetage qui cependant ne donnent pas une liberté de positionnement.

Le document DE 198 17 308 A1 décrit un appareillage électrique selon les normes électriques allemandes permettant l'installation de socles de prise selon différents positionnements avec un seul type de socle. Cependant, ce type de socle ne permet pas de choisir le positionnement du corps de socle. En effet, la disposition du corps de socle du document DE 198 17 308 A1 dépend de l'évidement créé dans un mur. Or, si l'évidement ne permet pas la disposition du corps de socle dans une position dite à 45°, l'ensemble du système ne permettra pas la disposition des trous d'accueil à une position à 45°. En outre, un changement de positionnement est impossible sans recréer un évidement dans le mur ce qui nécessite des moyens importants et coûteux.

La présente invention a pour but de pallier certains inconvénients de l'art antérieur en proposant une prise de courant qui puisse être installée indifféremment en position à 90° ou en position à 45°.

Ce but est atteint par un socle de prise de courant pour moulure ou support, caractérisé en ce qu'il comprend :
- des moyens de positionnement et de maintien sur la moulure ou le support d'un corps de socle pourvu de deux trous d'accueil d'une fiche et d'une broche à relier à la terre et positionnée sur un axe perpendiculaire à l'axe desdits trous, positionnement réalisé selon au moins deux orientations, l'une dite à 90°, avec l'axe des trous parallèle à l'axe de symétrie de la moulure ou du support, l'autre dite à 45°, avec l'axe des trous selon un axe faisant un angle de sensiblement 45° par rapport à l'axe de symétrie de la moulure,
- des moyens de fixation d'un ensemble façade + puits sur le corps, deux faces de la façade étant parallèles à la moulure ou au support,
- et des moyens autorisant une rotation relative du puits par rapport à la façade pour amener les deux trous d'accueil d'une fiche et le trou d'accueil de la broche de terre du puits en vis-à-vis des trous d'accueil d'une fiche et de la broche de terre du corps du socle,
la façade, à base sensiblement carrée, comporte quatre côtés perpendiculaires entre eux deux à deux et fermés par un couvercle, ledit couvercle comportant une ouverture circulaire en son centre, prolongée par quatre pans élastiques en forme d'arc de cylindre et symétriques deux à deux par rapport à l'axe de symétrie de l'ouverture, chacun de ces pans étant muni, à son extrémité libre et sur sa face interne, d'une rainure destinée à l'encliquetage du puits sur la façade, la façade étant également munie sur la surface interne de chacune de ses faces, à proximité de leur extrémité libre, d'une nervure destinée à l'encliquetage de la façade sur le corps du socle.

Selon une autre particularité, le puits, de forme sensiblement cylindrique, est fermé à sa base par un fond comportant deux premiers trous permettant d'accueillir chacun une broche d'une fiche à insérer dans le socle de prise de courant et un troisième trou accueillant une broche du corps à relier à la terre, le puits étant muni, sur son pourtour extérieur d'une nervure destinée à s'insérer dans la rainure des pans de la façade du socle pour réaliser l'encliquetage du puits sur la façade.

Selon une autre particularité, le puits étant encliqueté dans la façade, l'axe de symétrie du puits est confondu avec l'axe de symétrie de l'ouverture de la façade, le puits étant alors libre de tourner dans la façade autour dudit axe de symétrie de l'ouverture de la façade.

Selon une autre particularité, le puits est muni de quatre éléments en saillie formés au niveau de la nervure du puits, ces éléments en saillie venant en appui contre le côté des pans de la façade pour réaliser une butée en rotation du puits dans la façade, limitant ainsi le débattement en rotation du puits dans la façade à un angle de sensiblement 45°.

Selon une autre particularité, le corps du socle de prise de courant, de forme sensiblement octogonale, comporte huit faces fermées par un fond, fond sous lequel est placé un dispositif de connexion aux conducteurs électriques disposés dans la moulure ou le support, ledit fond étant percé des deux trous coopérant avec les deux premiers trous du puits et d'un troisième trou accueillant la broche à relier à la terre.

Selon une autre particularité, quatre des faces du corps comprennent à leur extrémité supérieure, sur leur face externe, une nervure formant, avec une languette disposée à une distance déterminée de cette nervure, une rainure destinée à accueillir la nervure formée sur la surface interne des faces de la façade du socle pour l'encliquetage de la façade sur le corps du socle, et en ce que ces quatre faces munies de la nervure et de la languette sont réparties de la façon suivante : deux en vis-à-vis l'une de l'autre suivant l'axe des deux trous accueillant les broches d'une fiche, et deux en vis-à-vis l'une de l'autre selon un axe faisant un angle de sensiblement 45° avec l'axe des deux trous.

Selon une autre particularité, les quatre autres faces du corps du socle comprennent chacune une languette élastique à la base de laquelle est formé un ergot, ces ensembles languette + ergot constituant les moyens de positionnement et de maintien du corps du socle dans la moulure ou le support.

Selon une autre particularité, le dispositif de connexion aux conducteurs électriques comporte une alvéole d'accueil d'une broche d'une fiche à insérer dans le socle de prise de courant, située dans le prolongement de chacun des deux trous du fond du corps du socle coopérant avec les deux premiers trous du puits, ces alvéoles étant obturables par un système d'obturation.

Un autre but de l'invention est de proposer un procédé de montage sur une moulure ou un support, du socle de prise de courant selon l'invention.

Ce but est atteint par un procédé, caractérisé en ce qu'il comprend les étapes suivantes :
- connexion du corps du socle aux conducteurs électriques situés dans la moulure ou le support,
- positionnement dit à 90° ou à 45° du corps par rapport à la moulure ou au support en positionnant les deux trous d'accueil des broches d'une fiche à insérer dans le socle de prise de courant respectivement suivant un axe parallèle à l'axe de symétrie de la moulure ou du support ou suivant un axe faisant un angle de sensiblement 45° avec cet axe, la broche de terre étant positionnée au-dessus de l'axe des trous, puis fixation du corps à la moulure ou au support par encliquetage,
- fixation du puits dans la façade par insertion de la nervure du puits dans les rainures de chaque pan en arc de cylindre de la façade,
- positionnement de l'ensemble façade + puits sur le corps du socle en plaçant le troisième trou du puits en regard de la broche de terre du corps et en faisant coïncider les deux premiers trous du puits avec les deux trous du corps destinés à accueillir les broches d'une fiche, puis insertion de la broche de terre du corps dans le troisième trou du puits,
- rotation éventuelle de la façade autour de son axe de symétrie de façon à ce que deux de ses faces soient parallèles à la moulure,
- fixation de la façade au corps du socle par insertion des nervures disposées sur les surfaces internes des faces de la façade dans les rainures formées entres les nervures et les languettes formées sur les surfaces externes des faces du corps disposées dans un plan parallèle suivant un axe perpendiculaire à l'axe de symétrie de la moulure ou du support ou suivant un axe faisant un angle de sensiblement 45° avec cet axe.

Un autre but de l'invention est de proposer un procédé de transformation, entre un positionnement dit à 90° (resp. 45°) et un positionnement dit à 45° (resp. 90°), du socle de prise de courant selon l'invention, monté sur une moulure ou un support selon le procédé selon l'invention.

Ce but est atteint par un procédé, caractérisé en ce qu'il comprend les étapes suivantes :
- désencliquetage de l'ensemble façade + puits du corps du socle,
- désencliquetage du corps du socle hors de la moulure ou du support,
- rotation du corps d'un angle de sensiblement 45° dans le sens anti-horaire (resp. horaire) pour le positionner selon le positionnement dit à 45° (resp. 90°),
- positionnement de l'ensemble façade + puits selon le positionnement dit à 45° (resp. 90°) et encliquetage dudit ensemble au corps après rotation éventuelle de la façade par rapport au puits.

D'autres particularités et avantages de la présente invention apparaîtront plus clairement à la lecture de la description ci-après, faite en référence aux dessins annexés, dans lesquels :
- la figure 1 représente une vue éclatée en perspective du socle de prise de courant selon l'invention,
- la figure 2 représente une vue éclatée par en dessous en perspective du socle de prise de courant selon l'invention, sans le corps du socle,
- les figures 3a et 3b représentent une vue respectivement de dessus et en coupe selon le plan A-A de la figure 3a du socle de prise de courant selon l'invention, sans le corps du socle,
- les figures 4 et 5 représentent une vue en coupe selon le plan B-B de la figure 3a du socle de prise de courant selon l'invention positionné avec le corps du socle respectivement à 45° et à 90°,
- la figure 6 représente une vue en perspective d'un socle de prise de courant positionné avec le corps du socle à 45° sur une moulure dont l'axe de symétrie est vertical,
- la figure 7 représente une vue en perspective de deux socles de prise de courant positionnés avec le corps du socle respectivement à 45° (pour celle de gauche) et à 90° (pour celle de droite) sur une moulure dont l'axe de symétrie est horizontal.

Le socle de prise de courant selon l'invention va maintenant être décrit en liaison avec les figures 1 à 7. Le socle de prise de courant comprend une façade (1) et un puits (2), qui viennent se fixer sur le corps (3) du socle.

La façade (1) est à base sensiblement carrée. Elle comporte quatre côtés (10) perpendiculaires entre eux deux à deux et fermés par un couvercle (11). Ledit couvercle (11) comporte une ouverture circulaire (12) en son centre. Ladite ouverture circulaire (12) est prolongée par quatre pans (13) élastiques en forme d'arc de cylindre, symétriques deux à deux par rapport à l'axe de symétrie de l'ouverture (12). Chacun de ces pans (13) est muni, à son extrémité libre et sur sa face interne, d'une rainure (130) destinée à l'encliquetage du puits (2) sur la façade (1). La façade (1) est également munie sur la surface interne de chacune de ses faces, à proximité de leur extrémité libre, d'une nervure (14) destinée à l'encliquetage de la façade (1) sur le corps (3) du socle.

Le puits (2), sensiblement cylindrique, est fermé à sa base par un fond (20). Le fond (20), visible en particulier sur la figure 2, comporte trois trous (201, 202, 203), les deux premiers (201, 202) permettant d'accueillir chacun une broche d'une fiche à insérer dans le socle de prise de courant et le troisième trou (203) accueillant une broche (30) du corps (3) du socle à relier à la terre. Le puits (2) est muni, sur son pourtour extérieur d'une nervure (21) destinée à s'insérer dans la rainure (130) des pans (13) de la façade (1) pour réaliser l'encliquetage du puits (2) sur la façade (1). Cette opération est de préférence réalisée en usine, avant livraison du socle de prise de courant. Lorsque le puits (2) est encliqueté dans la façade (1), l'axe de symétrie du puits (2) est confondu avec l'axe de symétrie de l'ouverture (12) de la façade (1), le puits (2) pouvant alors tourner librement dans la façade autour dudit axe de symétrie de l'ouverture de la façade (1). Le puits (2) est muni de quatre éléments en saillie (22) formés au niveau de la nervure (21) du puits (2), ces éléments en saillie venant en appui contre le côté des pans (13) de la façade (1) pour réaliser une butée en rotation du puits (2) dans la façade (1). Ainsi, lorsque le puits (2) est encliqueté dans la façade (1), l'angle possible de rotation du puits entre deux butées est de sensiblement 45°.

Le corps (3) du socle de prise de courant est de forme sensiblement octogonale. Il comporte huit faces fermées par un fond (31) sous lequel est placé le dispositif de connexion aux conducteurs électriques. Ce dispositif de connexion est relié aux conducteurs électriques situés dans une moulure ou un support par l'intermédiaire de puits (37) représentés en particulier sur les figures 1 et 4. Ce dispositif de connexion comporte également un bouton (38), visible en particulier sur les figures 1 et 5, d'actionnement des connecteurs de raccordements des conducteurs au socle de prise de courant. Le fond (31) du corps (3) du socle est percé de trois trous, deux d'entre eux (32) coopérant avec les deux premiers trous (201, 202) du puits (2) et le troisième accueillant la broche (30) de liaison avec la terre. Une alvéole (33) d'accueil d'une broche de la fiche à insérer dans le socle de prise de courant est située dans le prolongement de chacun des deux trous (32) du fond (31) du corps (3) du socle. Lesdites alvéoles sont à connecter à des connecteurs électriques. Le corps (3) comporte, à l'entrée de ces alvéoles (33), un système (330, figure 5) d'obturation qui empêche l'accès aux alvéoles pour un autre objet qu'une fiche, de façon à réaliser un dispositif de sécurité domestique. Quatre des faces du corps (3) du socle comprennent, à leur extrémité supérieure, sur leur face externe, une nervure (34) formant, avec une languette (35) disposée à une distance déterminée de cette nervure (34) et formée sur le pourtour du corps (3) du socle, une rainure destinée à accueillir la nervure (14) formée sur la surface interne des faces (10) de la façade (1) du socle pour l'encliquetage de la façade (1) sur le corps (3) du socle. Les quatre faces munies de la nervure (34) et de la languette (35) sont réparties de la façon suivante : deux en vis-à-vis l'une de l'autre suivant l'axe des deux trous (32) accueillant les broches d'une fiche, et deux en vis-à-vis l'une de l'autre selon un axe faisant un angle de sensiblement 45° avec l'axe des deux trous (32). Les quatre autres faces du corps (3) du socle comprennent chacune une languette élastique (36) à la base de laquelle est formé un ergot (360).

Le procédé d'installation du socle de prise de courant selon l'invention selon un positionnement à 90° dans une moulure, par exemple d'axe de symétrie horizontal, va maintenant être décrit.

Le corps (3) du socle est tout d'abord connecté, par un installateur, aux conducteurs électriques situés dans la moulure, puis positionné sur la moulure (4, 5) en positionnant les deux trous (32) d'accueil des broches d'une fiche à insérer dans le socle de prise de courant suivant l'axe de symétrie de la moulure, la broche (30) de terre étant positionnée au-dessus de cet axe. Le corps du socle est alors fixé sur la moulure par encliquetage de la moulure entre la face inférieure de la languette (35) et la face supérieure de l'ergot (360) des languettes (36) situées dans le plan perpendiculaire à l'axe des trous (32). Le puits (2) est alors encliqueté dans la façade (1) par insertion de la nervure (21) du puits (2) dans les rainures (130) de chaque pan (13) en arc de cylindre de la façade (1). L'ensemble façade (1) + puits (2) est alors posé sur le corps (3) du socle, l'installateur insérant la broche (30) de terre du corps (3) dans le troisième trou (203) du puits (2) et faisant coïncider les deux premiers trous (201, 202) du puits (2) avec les deux trous (32) du corps (3) destinés à accueillir les broches d'une fiche. Les languettes (36) de fixation par encliquetage du corps (3) du socle sur la moulure sont alors insérées entre le bord extérieur du puits (2) et les surfaces internes des faces de la façade (1), contre le bord extérieur du puits (2) de façon à opérer un blocage des languettes et éviter le désencliquetage du corps (3) du socle hors de la moulure. La façade (1) est alors éventuellement tournée autour de son axe de symétrie de façon à ce que deux de ses faces (10) soient parallèles à l'axe de symétrie de la moulure. La façade (1) est alors encliquetée dans le corps (3) du socle par insertion des nervures (14) disposées sur les surfaces internes des faces (10) de la façade (1) dans les rainures formées entres les nervures (34) et les languettes (35) formées sur les surfaces externes des faces du corps (3) disposées dans un plan parallèle à l'axe de symétrie de la moulure.

Les différents éléments des pièces (1, 2, 3) constituant le socle sont adaptés pour éviter tout jeu du socle de prise de courant après fixation sur une moulure.

Le procédé d'installation du socle de prise de courant selon l'invention dans une moulure verticale (4, figure 6) ou horizontale (5, figure 7) selon un positionnement à 45° va maintenant être décrit.

Après connexion du corps (3) du socle aux conducteurs électriques situés dans la moulure par un installateur, le corps (3) est positionné sur la moulure (4, 5) en positionnant les deux trous (32) d'accueil des broches d'une fiche à insérer dans le socle de prise de courant suivant un axe faisant un angle de sensiblement 45° par rapport à l'axe de symétrie de la moulure, la broche (30) de terre étant positionnée au-dessus de cet axe. Le corps du socle est alors fixé sur la moulure par encliquetage de la moulure entre la face inférieure de la languette (35) et la face supérieure de l'ergot (360) des languettes (36) situées dans le plan perpendiculaire à l'axe des trous (32). Le puits (2) est alors encliqueté dans la façade (1) par insertion de la nervure (21) du puits (2) dans les rainures (130) de chaque pan (13) en arc de cylindre de la façade (1). L'ensemble façade (1) + puits (2) est alors posé sur le corps (3) du socle, l'installateur insérant la broche (30) de terre du corps (3) dans le troisième trou (203) du puits (2) et faisant coïncider les deux premiers trous (201, 202) du puits (2) avec les deux trous (32) du corps (3) destinés à accueillir les broches d'une fiche. Les languettes (36) de fixation par encliquetage du corps (3) du socle sur la moulure sont alors insérées entre le bord extérieur du puits (2) et les surfaces internes des faces de la façade (1), contre le bord extérieur du puits (2) de façon à opérer un blocage des languettes et éviter le désencliquetage du corps (3) du socle hors de la moulure. La façade (1) est alors éventuellement tournée autour de son axe de symétrie de façon à ce que deux de ses faces (10) soient parallèles à la moulure et à ce que les renfoncements (15) prévus sur ces faces coïncident avec les languettes élastiques (36) du corps (3) qui sont dans un plan perpendiculaire à l'axe des trous (32) d'accueil des broches d'une fiche, à savoir dans un plan faisant un axe de sensiblement 45° avec l'axe de symétrie de la moulure. La façade (1) est alors encliquetée dans le corps (3) du socle par insertion des nervures (14) disposées sur les surfaces internes des faces (10) de la façade (1) dans les rainures formées entres les nervures (34) et les languettes (35) formées sur les surfaces externes des faces du corps (3) disposées dans un plan faisant un angle de sensiblement 45° avec l'axe de symétrie de la moulure.

Le procédé de transformation d'un positionnement à 90° (resp. 45°) en positionnement à 45° (resp. 90°) du socle de prise de courant selon l'invention va maintenant être décrit.

L'installateur commence par désencliqueter l'ensemble façade (1) + puits (2) du corps (3) du socle par insertion d'une lame de tournevis dans un renfoncement (15) prévu sur au moins deux faces (10) de la façade sur leur face extérieure, puis il désencliquète le corps du socle hors de la moulure par basculement des languettes (36) du corps vers l'intérieur du corps et il fait subir au corps (3) une rotation de 45° dans le sens anti-horaire (resp. horaire) pour le positionner comme expliqué plus haut et il positionne et encliquète de nouveau l'ensemble façade (1) + puits (2) comme expliqué plus haut.

Chacune des pièces - façade (1), puits (2) et corps (3) - du socle est en matière plastique moulée.

Il doit être évident, pour les personnes versées dans l'art, que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus. En particulier, l'invention peut facilement être transposée à tout autre type de prise de courant utilisé dans le monde.

## Revendications

1. Socle de prise de courant pour moulure (4, 5) ou support, qui comprend :
- des moyens de positionnement et de maintien sur la moulure ou le support d'un corps (3) de socle pourvu de deux trous (32) d'accueil d'une fiche, positionnement réalisé selon au moins deux orientations, l'une dite à 90°, avec l'axe des trous (32) parallèle à l'axe de symétrie de la moulure ou du support, l'autre dite à 45°, avec l'axe des trous (32) selon un axe faisant un angle de sensiblement 45° par rapport à l'axe de symétrie de la moulure,
- des moyens de fixation d'un ensemble façade (1) + puits (2) sur le corps (3), deux faces (10) de la façade (1) étant parallèles à la moulure (4, 5) ou au support, la façade (1), à base sensiblement carrée, comportant quatre côtés (10) perpendiculaires entre eux deux à deux et fermés par un couvercle (11), ledit couvercle (11) comportant une ouverture circulaire (12) en son centre
- et des moyens autorisant une rotation relative du puits (2) par rapport à la façade (1) pour amener les deux trous (201, 202) d'accueil d'une fiche et le trou (203) d'accueil de la broche (30) de terre du puits (2) en vis-à-vis des trous (32) d'accueil d'une fiche et de la broche (30) de terre du corps (3) du socle
**caractérisé en ce qu'**il comprend:
une broche (30) à relier à la terre et positionnée sur un axe perpendiculaire à l'axe desdits trous (32) et
**en ce que** la façade est prolongée par quatre pans (13) élastiques en forme d'arc de cylindre et symétriques deux à deux par rapport à l'axe de symétrie de l'ouverture (12), chacun de ces pans (13) étant muni, à son extrémité libre et sur sa face interne, d'une rainure (130) destinée à l'encliquetage du puits (2) sur la façade (1), la façade (1) étant également munie sur la surface interne de chacune de ses faces, à proximité de leur extrémité libre, d'une nervure (14) destinée à l'encliquetage de la façade (1) sur le corps (3) du socle.

2. Socle de prise de courant selon la revendication 2, **caractérisé en ce que** le puits (2), de forme sensiblement cylindrique, est fermé à sa base par un fond (20) comportant deux premiers trous (201, 202) permettant d'accueillir chacun une broche d'une fiche à insérer dans le socle de prise de courant et un troisième trou (203) accueillant une broche (30) du corps (3) à relier à la terre, le puits (2) étant muni, sur son pourtour extérieur d'une nervure (21) destinée à s'insérer dans la rainure (130) des pans (13) de la façade du socle pour réaliser l'encliquetage du puits (2) sur la façade (1).

3. Socle de prise de courant selon la revendication 3, **caractérisé en ce que**, le puits (2) étant encliqueté dans la façade (1), l'axe de symétrie du puits (2) est confondu avec l'axe de symétrie de l'ouverture (12) de la façade (1), le puits (2) étant alors libre de tourner dans la façade (1) autour dudit axe de symétrie de l'ouverture de la façade (1).

4. Socle de prise de courant selon la revendication 3 ou 4, **caractérisé en ce que** le puits (2) est muni de quatre éléments en saillie (22) formés au niveau de la nervure (21) du puits (2), ces éléments en saillie venant en appui contre le côté des pans (13) de la façade (1) pour réaliser une butée en rotation du puits (2) dans la façade (1), limitant ainsi le débattement en rotation du puits (2) dans la façade (1) à un angle de sensiblement 45°.

5. Socle de prise de courant selon une des revendications 3 à 5, **caractérisé en ce que** le corps (3) du socle de prise de courant, de forme sensiblement octogonale, comporte huit faces fermées par un fond (31), fond (31) sous lequel est placé un dispositif de connexion aux conducteurs électriques disposés dans la moulure ou le support, ledit fond étant percé des deux trous (32) coopérant avec les deux premiers trous (201, 202) du puits (2) et d'un troisième trou accueillant la broche (30) à relier à la terre.

6. Socle de prise de courant selon la revendication 6, **caractérisé en ce que** quatre des faces du corps (3) comprennent à leur extrémité supérieure, sur leur face externe, une nervure (34) formant, avec une languette (35) disposée à une distance déterminée de cette nervure (34), une rainure destinée à accueillir la nervure (14) formée sur la surface interne des faces (10) de la façade (1) du socle pour l'encliquetage de la façade (1) sur le corps (3) du socle, et **en ce que** ces quatre faces munies de la nervure (34) et de la languette (35) sont réparties de la façon suivante : deux en vis-à-vis l'une de l'autre suivant l'axe des deux trous (32) accueillant les broches d'une fiche, et deux en vis-à-vis l'une de l'autre selon un axe faisant un angle de sensiblement 45° avec l'axe des deux trous (32).

7. Socle de prise de courant selon la revendication 7, **caractérisé en ce que** les quatre autres faces du corps (3) du socle comprennent chacune une languette élastique (36) à la base de laquelle est formé un ergot (360), ces ensembles languette (36) + ergot (360) constituant les moyens de positionnement et de maintien du corps (3) du socle dans la moulure ou le support.

8. Socle de prise de courant selon une des revendications 6 à 8, **caractérisé en ce que** le dispositif de connexion aux conducteurs électriques comporte une alvéole (33) d'accueil d'une broche d'une fiche à insérer dans le socle de prise de courant, située dans le prolongement de chacun des deux trous (32) du fond (31) du corps (3) du socle coopérant avec les deux premiers trous (201, 202) du puits (2), ces alvéoles étant obturables par un système (330) d'obturation.

9. Procédé de montage sur une moulure (4, 5) ou un support, du socle de prise de courant selon une des revendications 1 à 8 **caractérisé en ce qu'**il comprend les étapes suivantes :
- connexion du corps (3) du socle aux conducteurs électriques situés dans la moulure ou le support,
- positionnement dit à 90° ou à 45° du corps (3) par rapport à la moulure (4, 5) ou au support en positionnant les deux trous (32) d'accueil des broches d'une fiche à insérer dans le socle de prise de courant respectivement suivant un axe parallèle à l'axe de symétrie de la moulure (4, 5) ou du support ou suivant un axe faisant un angle de sensiblement 45° avec cet axe, la broche (30) de terre étant positionnée au-dessus de l'axe des trous (32), puis fixation du corps (3) à la moulure ou au support par encliquetage,
- fixation du puits (2) dans la façade (1) par insertion de la nervure (21) du puits (2) dans les rainures (130) de chaque pan (13) en arc de cylindre de la façade (1),
- positionnement de l'ensemble façade (1) + puits (2) sur le corps (3) du socle en plaçant le troisième trou (203) du puits (2) en regard de la broche (30) de terre du corps (3) et en faisant coïncider les deux premiers trous (201, 202) du puits (2) avec les deux trous (32) du corps (3) destinés à accueillir les broches d'une fiche, puis insertion de la broche (30) de terre du corps (3) dans le troisième trou (203) du puits (2),
- rotation éventuelle de la façade (1) autour de son axe de symétrie de façon à ce que deux de ses faces (10) soient parallèles à la moulure,
- fixation de la façade (1) au corps (3) du socle par insertion des nervures (14) disposées sur les surfaces internes des faces (10) de la façade (1) dans les rainures formées entres les nervures (34) et les languettes (35) formées sur les surfaces externes des faces du corps (3) disposées dans un plan parallèle suivant un axe perpendiculaire à l'axe de symétrie de la moulure (4, 5) ou du support ou suivant un axe faisant un angle de sensiblement 45° avec cet axe.

10. Procédé de transformation, entre un positionnement dit à 90° (resp. 45°) et un positionnement dit à 45° (resp. 90°), du socle de prise de courant selon une des revendications 1 à 8, monté sur une moulure (4, 5) ou un support selon le procédé selon la revendication 10, **caractérisé en ce qu'**il comprend les étapes suivantes :
- désencliquetage de l'ensemble façade (1) + puits (2) du corps (3) du socle,
- désencliquetage du corps (3) du socle hors de la moulure ou du support,
- rotation du corps (3) d'un angle de sensiblement 45° dans le sens anti-horaire (resp. horaire) pour le positionner selon le positionnement dit à 45° (resp. 90°),
- positionnement de l'ensemble façade (1) + puits (2) selon le positionnement dit à 45° (resp. 90°) et encliquetage dudit ensemble au corps (3) après rotation éventuelle de la façade par rapport au puits.

## Patentansprüche

1. Stromsteckdose für eine Leiste (4, 5) oder einen Träger, die enthält:
- Mittel zum Positionieren und zum Halten eines Körpers (3) der Steckdose, der mit zwei Löchern (32) zur Aufnahme eines Steckers versehen ist, an der Leiste oder dem Träger, wobei das Positionieren gemäß zumindest zwei Orientierungen durchgeführt wird, die eine, 90° genannt, bei der die Achse der Löcher (32) parallel zu der Symmetrieachse der Leiste oder des Trägers ist, die andere, 45° genannt, bei der die Achse der Löcher (32) entlang einer Achse verläuft, die einen Winkel von im Wesentlichen 45° zu der Symmetrieachse der Leiste hat,
- Mittel zum Befestigen einer Gesamtheit aus Abdeckung (1) + Dose (2) an dem Körper (3), wobei zwei Flächen (10) der Abdeckung (1) parallel zu der Leiste (4, 5) oder zu dem Träger sind, wobei die Abdeckung (1), an der Basis im Wesentlichen quadratisch, vier Seiten (10) enthält, die paarweise zueinander senkrecht sind und durch einen Deckel (11) abgeschlossen sind, wobei der Deckel (11) in seiner Mitte eine kreisförmige Öffnung (12) aufweist,
- und Mittel, die eine relative Drehung der Dose (2) gegenüber der Abdeckung (1) ermöglichen, um die zwei Löcher (201, 202) zur Aufnahme eines Steckers und das Loch (203) zur Aufnahme des Erdungsstifts (30) der Dose (2) gegenüber den Löchern (32) zur Aufnahme eines Steckers und dem Erdungsstift (30) des Körpers (3) der Steckdose zu bringen,
**dadurch gekennzeichnet,**
**dass** sie einen Stift (30) zum Verbinden mit Erde enthält, der auf einer Achse angeordnet ist, die senkrecht zu der Achse der Löcher (32) ist, und
**dass** die Abdeckung durch vier elastische Teile (13) in Form eines Zylinderbogens verlängert ist, die paarweise symmetrisch zu der Symmetrieachse der Öffnung (12) sind, wobei jedes dieser Teile (13) an seinem freien Ende und auf der Innenfläche mit einer Rille (130) versehen ist, die zum Einklinken der Dose (2) an der Abdeckung (1)vorgesehen ist, wobei die Abdeckung (1) ebenfalls an der inneren Oberfläche jeder ihrer Seiten in der Nähe ihres freien Endes mit einer Rippe (14) versehen ist, die zum Einklinken der Abdeckung (1) an den Körper (3) der Steckdose bestimmt ist.

2. Stromsteckdose gemäß Anspruch 2, **dadurch gekennzeichnet, dass** die Dose (2) mit einer im Wesentlichen zylindrischen Form an ihrer Basis durch einen Boden (20) geschlossen ist, der zwei erste Löcher (201, 202) aufweist, die es ermöglichen, dass jedes einen Stift eines in die Stromsteckdose einzusetzenden Steckers aufnimmt, und ein drittes Loch (203), das einen mit der Erde zu verbindenden Stift (30) des Körpers (3) aufnimmt, wobei die Dose (2) an ihrem Außenumfang mit einer Rippe (21) versehen ist, die dazu bestimmt ist, sich in die Rille (130) der Teile (13) der Abdeckung der Steckdose einzusetzen, um das Einklinken der Dose (2) an der Abdeckung (1) zu verwirklichen.

3. Stromsteckdose gemäß Anspruch 3, **dadurch gekennzeichnet, dass**, wenn die Dose (2) in die Abdeckung (1) eingeklinkt ist, die Symmetrieachse der Dose (2) mit der Symmetrieachse der Öffnung (12) der Abdeckung (1) zusammenfällt, wobei die Dose (2) dann frei ist, sich in der Abdeckung (1) um die Symmetrieachse der Öffnung der Abdeckung (1) zu drehen.

4. Stromsteckdose gemäß Anspruch 3 oder 4, **dadurch gekennzeichnet, dass** die Dose (2) mit vier vorspringenden Elementen (22) versehen ist, die auf der Höhe der Rippe (21) der Dose (2) gebildet sind, wobei diese vorspringenden Elemente gegen die Seite der Teile (13) der Abdeckung (1) zu liegen kommen, um einen Anschlag für die Drehung der Dose (2) in der Abdeckung (1) zu verwirklichen, wodurch sie den Aufschlag der Drehung der Dose (2) in der Abdeckung (1) auf einen Winkel von im Wesentlichen 45° begrenzen.

5. Stromsteckdose gemäß einem der Ansprüche 3 bis 5, **dadurch gekennzeichnet, dass** der Körper (3) der Stromsteckdose mit einer im Wesentlichen achteckigen Form acht durch einen Boden (31) abgeschlossene Flächen enthält, wobei unter dem Boden (31) eine Vorrichtung zum Verbinden mit elektrischen Leitern angeordnet ist, die in der Leiste oder dem Träger angeordnet sind, wobei der Boden durch zwei Löcher (32) durchbrochen ist, die mit den zwei ersten Löchern (201, 202) der Dose (2) zusammenwirken, und von einem dritten Loch, das den Stift (30) aufnimmt, der mit der Erde zu verbinden ist.

6. Stromsteckdose gemäß Anspruch 6, **dadurch gekennzeichnet,**
**dass** vier der Flächen des Körpers (3) an ihrem oberen Ende auf ihrer Außenfläche eine Rippe (34) enthalten, die mit einer Zunge (35), die in einem vorbestimmten Abstand von dieser Rippe (34) angeordnet ist, eine Rille bildet, die dazu bestimmt ist, die Rippe (14) aufzunehmen, die auf der inneren Oberfläche der Flächen (10) der Abdeckung (1) der Steckdose gebildet sind zum Verklinken der Abdeckung (1) an dem Körper (3) der Steckdose, und dadurch,
**dass** die vier Flächen, die mit der Rippe (34) und der Zunge (35) versehen sind, auf die folgende Weise verteilt sind: zwei einander gegenüber entlang der Achse der zwei Löcher (32), die die Stifte eines Steckers aufnehmen, und zwei einander gegenüber entlang einer Achse, die mit der Achse der zwei Löcher (32) einen Winkel von im Wesentlichen 45° bildet.

7. Stromsteckdose gemäß Anspruch 7, **dadurch gekennzeichnet, dass** jede der vier anderen Flächen des Körpers (3) der Steckdose eine elastische Zunge (36) aufweist, an deren Basis ein Sporn (360) gebildet ist, wobei diese Gesamtheit aus Zunge (36) + Sporn (360) die Mittel zum Positionieren und Halten des Körpers (3) der Steckdose in der Leiste oder dem Träger bilden.

8. Stromsteckdose gemäß einem der Ansprüche 6 bis 8, **dadurch gekennzeichnet, dass** die Vorrichtung zum Verbinden mit elektrischen Leitern einen Hohlraum (33) enthält zum Aufnehmen eines Stifts eines in die Stromsteckdose einzusteckenden Steckers, der in der Verlängerung jedes der zwei Löcher (32) des Bodens (31) des Körpers (3) der Steckdose angeordnet ist, die mit den zwei ersten Löchern (201, 202) der Dose (2) zusammenwirken, wobei diese Hohlräume durch ein Verschlusssystem (330) verschließbar sind.

9. Verfahren zum Montieren einer Stromsteckdose gemäß einem der Ansprüche 1 bis 8 an einer Leiste (4, 5) oder einem Träger, **dadurch gekennzeichnet, dass** es die folgenden Schritte enthält:
- Verbinden des Körpers (3) Der Steckdose mit elektrischen Leitern, die in der Leistung oder dem Träger angeordnet sind,
- 90°- oder 45°-Positionierung des Körpers (3) mit Bezug auf die Leiste (4, 5) oder den Träger durch Positionieren der zwei Löcher (32) zum Aufnehmen der Stifte eines in die Stromsteckdose einzusteckenden Steckers jeweils entlang einer Achse, die parallel zu der Symmetrieachse der Leiste (4, 5) oder des Trägers ist oder entlang einer Achse, die mit dieser Achse einen Winkel von im Wesentlichen 45° einschließt, wobei der Erdungsstift (30) oberhalb der Achse der Löcher (32) angeordnet ist, dann Befestigen des Körpers (3) an der Leiste oder an dem Träger durch Einklinken,
- Befestigen der Dose (2) an der Abdeckung (1) durch Einsetzen der Rippe (21) der Dose (2) in die Rillen (130) jedes Zylinderbogenteils (13) der Abdeckung (1),
- Positionieren der Gesamtheit aus Abdeckung (1) + Dose (2) auf dem Körper (3) der Steckdose durch Anordnen des dritten Lochs (203) der Dose (2) gegenüber dem Erdungsstifts (30) des Körpers (3) und durch Zusammenfallenlassen der zwei ersten Löcher (201, 202) der Dose (2) mit den zwei Löchern (32) des Körpers (3), die zum Aufnehmen der Stifte eines Steckers bestimmt sind, dann Einführen des Erdungsstifts (30) des Körpers (3) in das dritte Loch (203) der Dose (2),
- eventuelle Drehung der Abdeckung (1) um ihre Asymmetrieachse, so dass zwei ihrer Flächen (10) parallel zu der Leiste sind,
- Befestigen der Abdeckung (1) an dem Körper (3) der Steckdose durch Einsetzen ihrer Rippen (14), die auf den inneren Oberflächen der Flächen (10) der Abdeckung (1) angeordnet sind, in die Rillen, die zwischen den Rippen (34) und den Zungen (35) gebildet sind, die auf den äußeren Oberflächen der Flächen des Körpers (3) gebildet sind, die in einer parallelen Ebene entlang einer Achse liegen, die senkrecht zu der Symmetrieachse der Leiste (4, 5) oder des Trägers ist Oder entlang einer Achse, die mit dieser Achse einen Winkel von im Wesentlichen 45° bildet.

10. Verfahren zum Umsetzen einer Stromsteckdose gemäß einem der Ansprüche 1 bis 8, die entsprechend einem Verfahren gemäß Anspruch 10 an einer Leiste (4, 5) oder einem Träger montiert ist, zwischen einer 90° (bzw. 45°) genannten Positionierung und einer 45° (bzw. 90°) genannten Positionierung, **dadurch gekennzeichnet, dass** es die folgenden Schritte enthält:
- Ausklinken der Gesamtheit aus Abdeckung (1) + Dose (2) von dem Körper (3) der Steckdose,
- Ausklinken des Körpers (3) der Steckdose von der Leiste oder dem Träger,
- Drehen des Körpers (3) um einen Winkel von im Wesentlichen 45° im Gegenuhrzeigersinn (bzw. Uhrzeigersinn), um ihn gemäß der 45° (bzw. 90°) genannten Positionierung zu positionnieren,
- Positionieren der Gesamtheit aus Abdeckung (1) + Dose (2) gemäß der 45° (bzw. 90°) genannten Positionierung und Einklinken dieser Gesamtheit an dem Körper (3) nach eventuallem Drehen der Abdeckung gegenüber der Dose.

## Claims

1. Electrical socket outlet for a moulding or support, comprising:
- means for positioning and retention on the moulding or the support of an outlet body (3) provided with two holes (32) for receiving a plug, positioning being produced in at least two orientations, one at 90°, with the axis of the holes (32) parallel to the axis of symmetry of the moulding or of the support, the other at 45°, with the axis of the holes (32) on an axis forming an angle of substantially 45° with respect to the axis of symmetry of the moulding,
fixing means for an assembly of a front (1) + well (2) on the body (3), two faces (10) of the front (1) being parallel to the moulding (4, 5) or to the support, the front (1), with a substantially square base, comprising four sides (10) perpendicular to one another in pairs and closed by a cover (11), said cover (11) having a circular opening (12) in its centre,
- and means enabling a relative rotation of the well (2) with respect to the front (1) in order to bring the two holes (201, 202) for receiving a plug and the hole (203) for receiving the earth pin (30) of the well (2) facing the holes (32) for receiving a plug and the earth pin (30) of the body (3) of the outlet,
**characterised in that** it comprises:
a pin (30) for connection to earth and positioned on an axis perpendicular to the axis of the said holes (32) and
**in that** the front is extended by four resilient flanks (13) in the form of an arc of a cylinder which are symmetrical in pairs with respect to the axis of symmetry of the opening (12), each of these flanks (13) being provided, at its free end and on its internal face, with a groove (130) intended for snap-fitting of the well (2) on the front (1), the front (1) being likewise equipped on the internal surface of each of its faces, close to their free end, with a rib (14) intended for snap-fitting of the front (1) on the body (3) of the outlet.

2. Electrical socket outlet according to claim 2, **characterised in that** the well (2), of substantially cylindrical shape, is closed at the bottom by a base (20) having two first holes (201, 202) each able to receive a pin of a plug to be inserted in the electrical socket outlet and a third hole (203) receiving a pin (30) of the body (3) to be connected to earth, the well (2) being provided on its external perimeter with a rib (21) intended to be inserted in the groove (130) in the flanks (13) of the front of the outlet in order to produce the snap-fitting of the well (2) on the front (1).

3. Electrical socket outlet according to claim 3, **characterised in that**, with the well (2) snap-fitted in the front (1), the axis of symmetry of the well (2) is merged with the axis of symmetry of the opening (12) of the front (1), the well (2) then being free to turn in the front (1) around the said axis of symmetry of the opening of the front (1).

4. Electrical socket outlet according to claim 3 or 4, **characterised in that** the well (2) is provided with four projecting elements (22) formed in the region of the rib (21) of the well (2), these projecting elements coming to bear against the side of the flanks (13) of the front (1) in order to produce a stop in the rotation of the well (2) in the front (1), thus limiting the displacement in rotation of the well (2) in the front (1) to an angle of substantially 45°.

5. Electrical socket outlet according to any one of claims 3 to 5, **characterised in that** the body (3) of the electrical socket outlet, of substantially octagonal shape, includes eight faces closed by a base (31), and below this base (31) is placed a device for connection to the electrical conductors disposed in the moulding or the support, said base being pierced by two holes (32) co-operating with the two first holes (201, 202) of the well (2) and a third hole which receives the pin (30) for connect to earth.

6. Electrical socket outlet according to claim 6, **characterised in that** four of the faces of the body (3) comprise at their upper end, on their external face, a rib (34) forming, with a tab (35) disposed at a predetermined distance of this rib (34), a groove intended to receive the rib (14) formed on the internal surface of the faces (10) of the front (1) of the outlet for snap-fitting of the front (1) on the body (3) of the outlet, and **in that** these four faces equipped with the rib (34) and with the tab (35) are distributed in the following manner: two facing one another along the axis of the two holes (32) which receive the pins of a plug, and two facing one another along an axis forming an angle of substantially 45° with the axis of the two holes (32).

7. Electrical socket outlet according to claim 7, **characterised in that** the four other faces of the body (3) of the outlet each comprise a resilient tab (36), at the base of which a lug (360) is formed, these assemblies of tab (36) + lug (360) constituting the means for positioning and retention of the body (3) of the outlet in the moulding or the support.

8. Electrical socket outlet according to any one of claims 6 to 8, **characterised in that** the device for connection to the electrical conductors includes a cell (33) to receive a pin of a plug to be inserted in the electrical socket outlet, situated in the extension of each of the two holes (32) of the base (31) of the body (3) of the outlet co-operating with the two first holes (201, 202) of the well (2), these cells being sealable by a sealing system (330).

9. Method of mounting the electrical socket outlet according to one of claims 1 to 8 on a moulding (4, 5) or a support, **characterised in that** it comprises the following steps:
- connection of the body (3) of the outlet to the electrical conductors situated in the moulding or the support,
- positioning of the body (3) at 90° or at 45° with respect to the moulding (4, 5) or to the support by positioning the two holes (32) for receiving pins of a plug to be inserted in the electrical socket outlet respectively along an axis parallel to the axis of symmetry of the moulding (4, 5) or of the support or along an axis forming an angle of substantially 45° with this axis, the earth pin (30) being positioned above the axis of the holes (32), then fixing of the body (3) to the moulding or to the support by snap-fitting,
- fixing of the well (2) in the front (1) by insertion of the rib (21) of the well (2) in the grooves (130) of each flank (13) in the shape of an arc of a cylinder of the front (1),
- positioning of the assembly of front (1) + well (2) on the body (3) of the outlet by placing the third hole (203) of the well (2) facing the earth pin (30) of the body (3) and by making the two first holes (201, 202) of the well (2) coincide with the two holes (32) of the body (3) intended to receive the pins of a plug, then insertion of the earth pin (30) of the body (3) in the third hole (203) of the well (2),
- possible rotation of the front (1) about its axis of symmetry in such a way that two of its faces (10) are parallel to the moulding,
- fixing of the front (1) to the body (3) of the outlet by insertion of the ribs (14) disposed on the internal surfaces of the faces (10) of the front (1) in the grooves formed between the ribs (34) and the tabs (35) formed on the external surfaces of the faces of the body (3) disposed in a parallel plane along an axis perpendicular to the axis of symmetry of the moulding (4, 5) or of the support or along an axis forming an angle of substantially 45° with this axis.

10. Method of transformation, between a position at 90° (or 45° respectively) and a position at 45° (or 90° respectively), of the electrical socket outlet according to one of claims 1 to 8, mounted on a moulding (4, 5) or a support according to the method according to claim 10, **characterised in that** it comprises the following steps:
- disengagement of the assembly of front (1) + well (2) of the body (3) of the outlet,
- disengagement of of the body (3) of the outlet outside the moulding or the support,
- rotation of the body (3) by an angle of substantially 45° in the anti-clockwise (or respectively clockwise) direction in order to position it according to the position at 45° (or respectively 90°),
- positioning of the assembly of front (1) + well (2) according to the position at 45° (or respectively 90°) after possible rotation of the front with respect to the well.
